# EUROPÄISCHE PATENTSCHRIFT

(11) **EP 3 835 664 B1**
(45) Veröffentlichungstag und Bekanntmachung des Hinweises auf die Patenterteilung: **19.11.2025**
(21) Anmeldenummer: 20194448.5
(22) Anmeldetag: 03.09.2020
(51) Int. Cl.: F24C 15/20, F24F 13/08

(54) **KOCHFELDSYSTEM**
COOKING HOB SYSTEM
SYSTÈME DE PLAQUE DE CUISSON

(30) Priorität: 06.09.2019 DE 102019213610
(43) Veröffentlichungstag der Anmeldung: 16.06.2021
(73) Patentinhaber: Werkhaus GmbH & Co. KG, 83064 Raubling (DE)
(72) Erfinder: BRUCKBAUER, Wilhelm, 83115 Neubeuern (DE)
(74) Vertreter: Rau, Schneck & Hübner Patentanwälte Rechtsanwälte PartGmbB

(56) Entgegenhaltungen:
- WO-A1-2016/203196
- WO-A1-2018/015823
- WO-A1-2019/138312
- DE-A1- 1 579 679
- DE-A1- 102017 119 213
- DE-U1- 202017 104 303
- US-A1- 2013 340 742

## Beschreibung

Die vorliegende Patentanmeldung nimmt die Priorität der deutschen Patentanmeldung DE 10 2019 213 610.9 in Anspruch.

Die Erfindung betrifft ein Kochfeldsystem gemäß dem unabhängigen Anspruch 1.

Aus DE 20 2011 005 698 U1 ist ein Kochfeld mit einer zentralen Ansaugöffnung zur Absaugung von Kochdünsten nach unten bekannt. Weiter ist aus dem Stand der Technik bekannt, in die Ansaugöffnung ein Schutzgitter einzusetzen. Aus der WO 2018/015 823 A1 ist ein Kochfeld mit einem Einströmgitter bekannt. Aus DE 15 79 679 A1 ist ein Kochfeldsystem gemäß dem Oberbegriff des Anspruchs 1 bekannt.

Es ist eine Aufgabe der Erfindung, ein Kochfeldsystem mit Einströmdüse zum Abzug der Kochdünste nach unten zu verbessern.

Diese Aufgabe wird durch die Merkmale des Anspruchs 1 gelöst.

Der Kern der Erfindung besteht unter anderem darin, ein Kochfeldsystem mit einer Einströmdüse auszubilden, welche eine Mehrzahl von stiftförmigen Elementen oder schuppenförmigen aufweist.

Die Einströmdüse kann beim Betrieb des Kochfeldsystems zum Abzug für Kochdünste nach unten in der Ansaugöffnung verbleiben. Sie muss hierfür nicht entnommen werden. Sie kann jedoch, beispielsweise zu Reinigungszwecken, aus der Ansaugöffnung reversibel entnommen werden. Sie ist insbesondere werkzeuglos aus der Ansaugöffnung entnehmbar.

Die stiftförmigen Elemente können unterschiedliche Funktionen aufweisen. Sie bilden insbesondere eine Filtereinrichtung.

Die Anzahl der stiftförmigen Elemente kann insbesondere mindestens 9, insbesondere mindestens 16, insbesondere mindestens 25, insbesondere mindestens 36, insbesondere mindestens 49, insbesondere mindestens 100 betragen. Die Anzahl der stiftförmigen Elemente beträgt vorzugsweise höchstens 1000, insbesondere höchstens 500, insbesondere höchstens 300.

Durch eine große Anzahl der stiftförmigen Elemente kann deren Gesamtoberfläche vergrößert werden.

Gemäß einem Aspekt der Erfindung sind die stiftförmigen Elemente in einem regelmäßigen Muster, insbesondere gleichverteilt, angeordnet.

Die Einströmdüse kann insbesondere einen runden, insbesondere einen kreisförmigen Außenumfang aufweisen. Hierbei kann vorgesehen sein, am Außenumfang der Einströmdüse symmetriebrechende Mittel vorzusehen. Hierdurch kann eine eindeutig definierte, vorbestimmte Orientierung der Einströmdüse in der Ansaugöffnung erzwungen beziehungsweise sichergestellt werden.

Die Einströmdüse kann auch einen viereckigen, insbesondere einen rechteckigen, insbesondere länglichen oder quadratischen Außenumfang aufweisen.

Gemäß der Erfindung umfasst die Einströmdüse eine Stützstruktur. Die stiftförmigen Elemente können auf der Stützstruktur angeordnet sein.

Die stiftförmigen Elemente können einteilig mit der Stützstruktur ausgebildet sein. Es ist auch möglich, die Einströmdüse mehrteilig auszubilden. Hierbei können die stiftförmigen Elemente insbesondere einzeln oder als zusammenhängende Struktur von der Stützstruktur abnehmbar sein.

Es ist insbesondere möglich, die Einströmdüse mehrteilig auszubilden, wobei die Bestandteile reversibel lösbar miteinander verbunden sind. Die Einströmdüse kann insbesondere aus zwei oder drei separaten Bestandteilen bestehen. Die Bestandteile können insbesondere werkzeuglos reversibel voneinander getrennt und zusammengefügt werden. Dies erleichtert die Reinigung der Einströmdüse. Außerdem ermöglicht es eine größere Flexibilität insbesondere im Hinblick auf die Gestaltung der Einströmdüse.

Gemäß einem weiteren Aspekt der Erfindung ist die Stützstruktur als Gitterstruktur ausgebildet.

Dies führt insbesondere zu einer hohen mechanischen Stabilität.

Die Stützstruktur kann insbesondere eine Mehrzahl von Streben, insbesondere senkrecht zueinander angeordneten Streben, aufweisen. Sie kann insbesondere jeweils mindestens 5, insbesondere mindestens 7, insbesondere mindestens 10 im Wesentlichen äquidistant, insbesondere parallel zueinander verlaufende Streben entlang einer ersten und eine entsprechende Anzahl entlang einer hierzu senkrechten zweiten Richtung aufweisen.

Die Streben können aus separaten Teilstücken zusammengesetzt sein. Sie können sich insbesondere parallel zur x- und y-Richtung eines kartesischen Koordinatensystems erstrecken. Außerdem können zusätzliche Streben diagonal hierzu angeordnet sein. Die Streben können durchgehend ausgebildet sein.

Die Streben können auch gebogen ausgebildet sein. Sie können insbesondere doppelt gekrümmt ausgebildet sein. Sie können insbesondere als Ausschnitte aus doppelt gekrümmten Schalen ausgebildet sein. Hierbei können die Achsen der Hauptkrümmungen schräg, insbesondere senkrecht, aufeinander stehen.

Anstelle einer gekrümmten Ausführung können die Streben auch aus ebenen Teilflächen gebildet sein, welche jeweils im Bereich einer Verbindungskante eine Knickstelle aufweisen. Dies sei im Folgenden ebenfalls als gekrümmte Ausführung verstanden.

Die Streben können insbesondere schuppenförmig ausgebildet sein. Sie können insbesondere abschnittsweise schuppenförmig oder löffelartig ausgebildet sein. Dies ermöglicht es, die Stützstruktur derart auszubilden, dass der minimale kleinste Strömungsquerschnitt der Einheitszellen größer ist als ein bei Senkrechtprojektion optisch durchlässiger Bereich der Einheitszellen. Anders ausgedrückt, ist der Anteil der Schattenfläche der Stützstruktur an der Gesamtquerschnittsfläche der Einströmdüse größer als der Anteil ihrer Querschnittsfläche bei einem Querschnitt in einer bestimmten, insbesondere einer beliebigen Höhe. Der Schattenanteil ist insbesondere um mindestens 10%, insbesondere mindestens 20%, insbesondere mindestens 30%, insbesondere mindestens 50% größer als der minimale Flächenanteil der Stützstruktur im Querschnitt. Hierdurch wird ein optisch dichtes Erscheinungsbild der Einströmdüse bei gleichzeitig guter Strömungsdurchlässigkeit ermöglicht.

Unter der Schattenfläche der Stützstruktur wird hierbei die Fläche des Schattenwurfs der Stützstruktur bei einer Senkrechtprojektion verstanden.

Der Flächenanteil der Stützstruktur bezieht sich dagegen auf deren Querschnittsfläche an einer bestimmten Höhe.

Bei einer Ausbildung der Stützstruktur, bei welcher sämtliche Streben eben ausgebildet sind und parallel zur Hauptachse der Einströmdüse ausgerichtet sind, entspricht die Schattenfläche der Stützstruktur gerade der Querschnittsfläche derselben.

Gemäß der Erfindung ist die Gitterstruktur aus einer Mehrzahl von Einheitszellen gebildet. Die Einheitszellen weisen vorzugsweise jeweils einen identischen Außenumfang auf. Es ist auch möglich, eine Gitterstruktur mit unterschiedlichen Einheitszellen, insbesondere mit Einheitszellen mit einem unterschiedlichen Außenumfang auszubilden.

Die Gitterstruktur umfasst insbesondere eine, zwei, drei, vier oder mehr Teilmengen an Einheitszellen. Hierbei haben erfindungsgemäß die Einheitszellen einer gegebenen Teilmenge jeweils identische Abmessungen. Die Einheitszellen unterschiedlicher Teilmengen weisen jeweils unterschiedliche Abmessungen auf.

Die Anzahl der Einheitszellen in den Teilmengen beträgt insbesondere jeweils mindestens 10, insbesondere mindestens 20, insbesondere mindestens 30, insbesondere mindestens 50.

Die Einheitszellen können einen dreieckigen, einen quadratischen oder einen sechseckigen Querschnitt aufweisen. Sie können auch einen kreuzförmigen Querschnitt aufweisen.

Die Einheitszellen können auch eine zumindest abschnittsweise gekrümmte Berandung aufweisen. Die Berandung wird insbesondere durch die vorhergehend beschriebenen Streben gebildet.

Gemäß der vorliegenden Erfindung sind die Einheitszellen derart ausgebildet, dass sie eine Parkettierung der Ebene ermöglichen. Sie können insbesondere eine lückenlose Parkettierung der Ebene ermöglichen. Es ist auch möglich, dass im Bereich zwischen aneinander angrenzenden Einheitszellen jeweils ein Platz für eines der stiftförmigen Elemente bleibt.

Gemäß der Erfindung ist die Gitterstruktur aus Einheitszellen mit identischem Außenumfang gebildet, wobei von zwei seitlich aneinander angrenzenden Einheitszellen jeweils eine einen freien Innenquerschnitt aufweist und eine den Innenquerschnitt querende Wand.

Die den Innenquerschnitt querende Wand verläuft insbesondere in einer Diagonalrichtung der jeweiligen Einheitszelle.

Es kann somit zwei unterschiedliche Typen von Einheitszellen geben. Identische Einheitszellen können jeweils in Diagonalenrichtung aneinander angrenzen. Sie können insbesondere jeweils genau eine gemeinsame Ecke aufweisen. Hierbei können zwei über Eck benachbarte Einheitszellen, das heißt zwei Einheitszellen, welche eine gemeinsame Ecke teilen, und welche beide eine den Innenquerschnitt querende Wand aufweisen, derart orientiert sein, dass die beiden die Innenquerschnitte querende Wände jeweils um 90° gegeneinander verdreht sind.

Gemäß einem weiteren Aspekt der Erfindung ist die Stützstruktur als Verdichtungselement ausgebildet. Die Stützstruktur kann insbesondere als vernetzte Struktur ausgebildet sein.

Die Stützstruktur, insbesondere die Einheitszellen und/oder die stiftförmigen Elemente, können derart ausgebildet und/oder angeordnet sein, dass der Strömungsquerschnitt in Strömungsrichtung, das heißt parallel zu einer Mittenachse der Einströmdüse, Verengungen und/oder Erweiterungen aufweist. Der Strömungsquerschnitt kann auch eine Kombination von Verengungen und Erweiterungen aufweisen. Der Strömungsquerschnitt kann insbesondere bereichsweise sanduhrförmig ausgebildet sein.

Diese Angaben gelten insbesondere für die Einheitszellen der Stützstruktur.

Die Stützstruktur und/oder die stiftförmigen Elemente können auch als Strömungsleitelemente dienen oder zumindest eine Strömungsleitfunktion ausüben.

Insbesondere im Falle einer gekrümmten, insbesondere doppelt gekrümmten Ausbildung der Streben der Stützstruktur können diese eine Strömungsleitfunktion ausüben. Beispielsweise kann hierdurch die Fettabscheidungsrate verbessert werden.

Die stiftförmigen Elemente können einen über mindestens 50 %, insbesondere mindestens 70 %, insbesondere mindestens 90 % ihrer Länge konstanten Querschnitt aufweisen.

Der Querschnitt der stiftförmigen Elemente liegt insbesondere im Bereich von 4 mm² bis 100 mm², er kann insbesondere mindestens 8 mm², insbesondere mindestens 15 mm², insbesondere mindestens 20 mm² betragen. Der Querschnitt der stiftförmigen Elemente beträgt insbesondere höchstens 80 mm², insbesondere höchstens 60 mm².

Die stiftförmigen Elemente können auch einen sich über ihre Länge variierenden Querschnitt aufweisen. Sie können insbesondere zum freien Ende hin zulaufend ausgebildet sein. Es ist auch möglich, sie zum freien Ende hin breiter werdend auszubilden. Kombinationen dieser Varianten sind ebenso möglich. Es ist insbesondere möglich, die stiftförmigen Elemente in einer Reihe jeweils alternierend sich zum freien Ende hin verjüngend und zum freien Ende hin dicker werdend auszubilden.

Durch eine gezielte Variation des Querschnitts der stiftförmigen Elemente und/oder eine gezielte Anordnung von stiftförmigen Elementen mit sich über deren Länge variierendem Querschnitt ist das Einströmverhalten der Düse beeinflussbar.

Die stiftförmigen Elemente können eine Länge von mindestens 5 mm, insbesondere mindestens 1 cm, insbesondere mindestens 1,5 cm, insbesondere mindestens 2 cm, insbesondere mindestens 3 cm, insbesondere mindestens 4 cm, insbesondere mindestens 5 cm aufweisen. Hierbei wird die Länge vorzugsweise von der den stiftförmigen Elementen zugewandten Oberseite der Stützstruktur ausgemessen. Sie kann auch von der den freien Enden der stiftförmigen Elemente abgewandten Unterseite der Stützstruktur ausgehend gemessen werden.

Die Unterseite der Stützstruktur kann plan ausgebildet sein. Die Unterseite der Stützstruktur kann auch konvex oder konkav gekrümmt ausgebildet sein.

Die stiftförmigen Elemente können derart ausgebildet sein, dass ihre freien Enden sämtlich in einer gemeinsamen Ebene liegen. Dies ermöglicht es, Objekte, beispielsweise Kochgefäße, auf der Einströmdüse abstellen zu können.

Gemäß der Erfindung sind die stiftförmigen Elemente jeweils im Bereich von Kreuzungspunkten der als Gitterstruktur ausgebildeten Stützstruktur mit der Stützstruktur verbunden.

Die stiftförmigen Elemente sind insbesondere in geradlinigen Reihen angeordnet. Sie sind insbesondere an den Eckpunkten eines quadratischen Gitters angeordnet.

Die stiftförmigen Elemente können insbesondere derart ausgebildet und/oder angeordnet sein, dass ein Durchsichtwinkelbereich durch die Einströmdüse höchstens 90°, insbesondere höchstens 80°, insbesondere höchstens 70°, insbesondere höchstens 60° beträgt. Unter dem Durchsichtwinkelbereich sei hierbei der maximale Winkel zwischen zwei unterschiedlichen Richtungen, aus welchen durch die Einströmdüse hindurchgesehen werden kann, bezeichnet.

Eine Verringerung des Durchsichtwinkelbereichs kann auch durch eine geeignete Ausbildung der Stützstruktur erreicht werden. Insbesondere eine gekrümmte Ausbildung der Streben der Stützstruktur oder eine Ausbildung derselben mit einer oder mehreren Knickstellen kann zu einer Verringerung des Durchsichtwinkelbereichs führen.

Außerdem kann die Stützstruktur derart ausgebildet sein, dass sie einen freien Durchtrittsanteil von maximal 70%, insbesondere maximal 50%, insbesondere maximal 30%, insbesondere maximal 20%, insbesondere maximal 10% aufweist. Unter dem freien Durchtrittsanteil sei hierbei das maximale Verhältnis einer nicht durch die Stützstruktur abgeschatteten Fläche zur Gesamtfläche der Einströmdüse bei beliebiger Projektion, insbesondere bei Senkrechtprojektion, verstanden.

Die stiftförmigen Elemente können stoffschlüssig mit der Stützstruktur ausgebildet sein. Sie können insbesondere einteilig mit der Stützstruktur ausgebildet sein.

Die stiftförmigen Elemente können auch separat von der Stützstruktur ausgebildet sein. Sie können insbesondere lösbar, insbesondere reversibel lösbar mit der Stützstruktur verbunden sein. Sie können insbesondere in dafür vorgesehene Strukturelemente der Stützstruktur einsteckbar sein. Hierbei können die stiftförmigen Elemente jeweils einzeln mit der Stützstruktur verbunden werden. Es ist auch möglich, die Gesamtheit der stiftförmigen Elemente als ein einziges, zusammenhängendes Teil auszubilden. Dieses Teil kann reversibel mit der Stützstruktur verbunden, insbesondere zusammengesteckt werden.

Die stiftförmigen Elemente können ein Verhältnis von Länge zu Querschnitt von mindestens 0,2/mm, insbesondere mindestens 0,3/mm, insbesondere mindestens 0,5/mm aufweisen.

Ein größeres Verhältnis von Länge zu Querschnitt erhöht den freien Strömungsquerschnitt bei gleichbleibender Kontaktfläche.

Die Gesamtoberfläche jedes der stiftförmigen Elemente kann mindestens 100 mm², insbesondere mindestens 200 mm², insbesondere mindestens 300 mm², insbesondere mindestens 500 mm² betragen. Die Oberfläche der stiftförmigen Elemente kann insgesamt oder zumindest bereichsweise als Reaktionsfläche dienen.

Die Gesamtoberfläche sämtlicher Stiftelemente kann insbesondere mindestens 100 cm², insbesondere mindestens 200 cm², insbesondere mindestens 300 cm², insbesondere mindestens 500 cm² betragen.

Eine größere Gesamtoberfläche der Stifte führt zu einer größeren Gesamtfläche, welche als Reaktionsfläche, insbesondere für Filterprozesse, zur Verfügung steht.

Die stiftförmigen Elemente können außerdem zu einer Verwirbelung der einströmenden Luft führen. Dies kann zu einer Erhöhung der Kontaktzeit der einströmenden Luft mit einer Filtereinrichtung führen.

Gemäß der Erfindung weisen die stiftförmigen Elemente jeweils ein freies Ende auf, wobei die freien Enden zweier nächster Nachbarn der stiftförmigen Elemente jeweils unterschiedlich ausgebildet sind.

Die freien Enden der stiftförmigen Elemente können insbesondere nach zwei gegenüberliegenden Seiten hin abgeschrägt sein. Sie können insbesondere dachartig abgeschrägt sein. Hierbei kann der Dachgiebel jeweils entlang einer Diagonalen des Querschnitts der stiftförmigen Elemente verlaufen. Dies wird auch als diamantförmige Ausbildung der freien Enden bezeichnet.

Es kann vorgesehen sein, dass jedes der stiftförmigen Elemente jeweils an genau eine der Einheitszellen der Stützstruktur angrenzt, deren durch den Innenquerschnitt querende Wand auf das stiftförmige Element zuläuft. Die Ausrichtung des Dachgiebels der Abschrägungen kann in diesem Fall jeweils parallel, insbesondere in Fortsetzung der den Innenquerschnitt querenden Wand, orientiert sein.

Gemäß der Erfindung beträgt die Flächendichte der stiftförmigen Elemente mindestens 0,1 cm⁻², insbesondere mindestens 0,2 cm⁻², insbesondere mindestens 0,3 cm⁻², insbesondere mindestens 0,5 cm⁻², insbesondere mindestens 1 cm⁻². Die Flächendichte der stiftförmigen Elemente kann insbesondere höchstens 4 cm⁻² betragen.

Eine größere Flächendichte führt hierbei zu einem geringeren freien Strömungsquerschnitt der Einströmdüse. Eine größere Flächendichte der stiftförmigen Elemente führt zu einer größeren Reaktionsfläche derselben.

Gemäß der Erfindung ist der freie Strömungsquerschnitt der Einströmdüse mindestens so groß wie 25 % eines Gesamtquerschnitts der Einströmdüse. Der freie Strömungsquerschnitt ist insbesondere höchstens so groß wie 90 %, insbesondere höchstens 70 %, insbesondere höchstens 50 % des Gesamtquerschnitts der Einströmdüse. Diese Angabe bezieht sich insbesondere auf einen beliebigen Querschnitt der Einströmdüse senkrecht zu ihrer Hauptachse. Sie kann sich auch auf einen bestimmten Querschnitt senkrecht zur Hauptachse der Einströmdüse beziehen, beispielsweise auf den Querschnitt, bei welchem der freie Strömungsquerschnitt am kleinsten oder am größten ist.

Die Einströmdüse weist insbesondere eine perforierte Oberfläche auf. Hierbei können insbesondere die freien Strömungsquerschnitte der Einheitszellen der Stützstruktur die Perforierungen bilden.

Die Einströmdüse kann ein Verdichtungselement bilden.

Gemäß einem weiteren Aspekt der Erfindung ist die Einströmdüse zumindest bereichsweise aus einem bis mindestens 250°C hitzebeständigen Kunststoff ausgebildet. Die Einströmdüse kann auch zumindest bereichsweise aus Metall ausgebildet sein.

Die Einströmdüse kann auch zum Abstellen von heißen Objekten, insbesondere von Kochgeschirr, genutzt werden.

Gemäß einem weiteren Aspekt der Erfindung weist die Einströmdüse in Richtung parallel zu einer Mittenachse eine Gesamterstreckung von mindestens 1 cm, insbesondere mindestens 2 cm auf. Die Gesamterstreckung der Einströmdüse in dieser Richtung beträgt insbesondere höchstens 10 cm, insbesondere höchstens 5 cm.

Die freien Enden der stiftförmigen Elemente können über eine äußeren Begrenzung, insbesondere einen Begrenzungsring der Einströmdüse, in Richtung parallel zu einer Mittenachse überstehen. Sie können auch in Richtung der Mittenachse bündig mit der äußeren Begrenzung der Einströmdüse abschließen oder nach unten gegen die äußere Begrenzung zurückversetzt sein.

Gemäß einem weiteren Aspekt der Erfindung ist die Einströmdüse als Filtereinrichtung ausgebildet oder mit einem Filter verbunden. Sie kann insbesondere als Fettfilter und/oder Geruchsfilter und/oder Feuchtigkeitsfilter ausgebildet sein oder mit einem entsprechenden Filter verbunden sein. Dieser Aspekt ist insbesondere auch unabhängig von der geometrischen Struktur und dem konstruktiven Aufbau der Einströmdüse.

Gemäß einer nicht erfindungsgemäßen Variante kann auf die stiftförmigen Elemente auch verzichtet werden. Die Einströmdüse weist in diesem Fall lediglich eine Stützstruktur gemäß der vorhergehenden Beschreibung auf.

Sie kann auch bei dieser Variante einen geringen Durchsichtswinkelbereich aufweisen. Sie kann insbesondere einen kleinen freien Durchtrittsanteil aufweisen.

Bei einer Ausbildung ohne die stiftförmigen Elemente können die Streben der Stützstruktur insbesondere eine Strömungsleitfunktion ausüben. Sie können insbesondere zu einer Verwirbelung der einströmenden Luft führen. Sie können dadurch einen Filtereffekt bewirken.

Gemäß einer weiteren Variante sind anstatt der stiftförmigen Elemente schuppenförmige Elemente vorgesehen. Die schuppenförmigen Elemente können insbesondere eine gekrümmte, insbesondere eine doppelt gekrümmte Form aufweisen. Sie können als einzelne separate Elemente ausgebildet sein oder eine einzige zusammenhängende Struktur bilden. Im Übrigen wird auf die vorhergehende Beschreibung, insbesondere der Eigenschaften der stiftförmigen Elemente und deren Anordnung auf der Stützstruktur verwiesen.

Das Kochfeldsystem weist mindestens ein Kochfeld mit mindestens einer Kochstelle und mindestens einer Öffnung zum Absaugen von Kochdünsten auf. Bei dem Kochfeld handelt es sich insbesondere um eine Glasplatte, insbesondere eine Glaskeramikplatte. Das Kochfeld kann auch als Metall ausgebildet sein.

Das Kochfeldsystem weist üblicherweise mindestens zwei, insbesondere mindestens drei, insbesondere mindestens vier Kochstellen auf.

Die Absaugöffnung kann zentral im Kochfeld angeordnet sein. Sie kann insbesondere rund, insbesondere kreisförmig ausgebildet sein. Sie kann auch länglich, insbesondere rechteckig, ausgebildet sein. Hierbei können die Ecken abgerundet ausgebildet sein.

Die Absaugöffnung kann auch quadratisch oder kreuzförmig ausgebildet sein.

Das Kochfeldsystem ist vorzugsweise als Kombinationsgerät ausgebildet. Hierunter sei verstanden, dass es sowohl mindestens eine Kochstelle als auch eine Vorrichtung zum Absaugen von Kochdünsten umfasst. Die Kochstelle und die Abzugsvorrichtung sind insbesondere in ein einziges Gerät integriert. Dieses wird von daher auch als Montageeinheit bezeichnet.

Weitere Details und Einzelheiten der Erfindung werden unter Bezugnahme auf die Figuren 1 bis 3 beschrieben. Es zeigen:
- Fig. 1: exemplarisch eine Aufsicht auf ein Kochfeldsystem mit vier Kochstellen, einer Öffnung zum Absaugen von Kochdünsten nach unten und einer in diese Öffnung eingesetzten Einströmdüse,
- Fig. 2: exemplarisch eine Variante einer Einströmdüse zum Einsetzen in die Absaugöffnung des Kochfeldsystems gemäß Fig. 1 und
- Fig. 3: eine Seitenansicht der Einströmdüse gemäß Fig. 2.

In Fig. 1 ist exemplarisch ein Kochfeldsystem 1 mit einer Öffnung 2 zum Absaugen von Kochdünsten nach unten dargestellt.

Das Kochfeldsystem 1 umfasst ein Kochfeld 3. Das Kochfeld 3 umfasst eine Glasplatte oder eine Glaskeramikplatte. Das Kochfeld 3 weist vier Kochstellen 4 auf.

Das Kochfeldsystem 1 weist außerdem eine in den Figuren nicht dargestellte Vorrichtung zum Abzug von Kochdünsten auf. Diese ist insbesondere unterhalb des Kochfeldes 3 angeordnet. Sie kann direkt am Kochfeld 3 oder an einem Bestandteil zum Betreiben des Kochfeldsystems 1 angeordnet sein. Beim Kochfeldsystem 1 handelt es sich insbesondere um ein Kombinationsgerät. Das Kochfeldsystem 1 ist insbesondere als Montageeinheit ausgebildet. Für weitere Details sei exemplarisch auf die EP 2 975 327 B1 verwiesen.

In die Öffnung 2 ist eine Einströmdüse 5 eingesetzt.

Im Folgenden werden Details der Einströmdüse 5 unter Bezugnahme auf die exemplarischen Fig. 2 und 3 beschrieben.

In den Fig. 2 und 3 ist eine Aufsicht und eine Seitenansicht einer Variante der Einströmdüse 5 dargestellt. Die Einströmdüse 5 hat eine kreisförmige Berandung 6. Die Berandung 6 kann aus Kunststoff, insbesondere einem bis mindestens 250° C hitzebeständigen Kunststoff oder aus Metall, ausgebildet sein. Die Berandung 6 ist in Einströmrichtung 7 konisch zulaufend ausgebildet. Dies erleichtert das Einsetzen der Einströmdüse 5 in die Öffnung 2. Ein Flankenwinkel b liegt vorzugsweise im Bereich von 1° bis 10°.

Die Berandung 6 weist eine Anlageschulter 8 auf.

Die Berandung 6 weist insbesondere einen oberen Rand 9 auf, welcher in Richtung senkrecht zur Einströmrichtung 7 über den Rest der Berandung 6 übersteht. Der obere Rand 9 kann wulstartig ausgebildet sein. Er kann auch eine flache Oberseite aufweisen.

Der obere Rand 9 kann auch als Zierring, beispielsweise aus Metall, ausgebildet sein. Er kann insbesondere vom Rest der Berandung 6 optisch abgegrenzt sein.

Im Bereich der Anlageschulter 8 kann ein Dichtungselement, beispielsweise in Form eines O-Rings, angeordnet sein. Ein derartiges Dichtungselement ist vorzugsweise lösbar mit der Einströmdüse 5 verbunden. Es kann insbesondere zu Reinigungszwecken entfernt werden.

Die Berandung 6 umgibt insbesondere eine Stützstruktur 10. Die Stützstruktur 10 umfasst eine Vielzahl von Streben 11. Zumindest ein Teil der Streben 11 ist parallel zu den Achsen eines kartesischen Koordinatensystems ausgerichtet.

Die Streben 11 sind insbesondere geradlinig ausgebildet. Sie weisen insbesondere geradlinige Teilstücke 12 auf.

Die Streben 11 können auch durchgehend ausgebildet sein.

Die Stützstruktur 10 bildet insbesondere eine Gitterstruktur. Die Gitterstruktur 10 umfasst eine Vielzahl von Einheitszellen 13.

Die Streben 11 begrenzen eine Vielzahl von Einheitszellen 13. Gemäß der Variante in Fig. 2 sind die Einheitszellen 13 im Wesentlichen quadratisch ausgebildet. Sie sind insbesondere kreuzförmig-quadratisch ausgebildet. Hierunter sei verstanden, dass sie einen kreuzförmigen freien Innenquerschnitt aufweisen, welcher in eine quadratische Grundform eingeschrieben ist.

Die Einheitszellen 13 sind in Zeilen 14 und Spalten 15 angeordnet.

Seitlich benachbarte Einheitszellen 13 teilen jeweils ein gemeinsames Teilstück 12 einer Strebe 11. Von zwei seitlich benachbarten Einheitszellen 13 weist jeweils eine einen freien Innenquerschnitt auf, während die andere eine diagonal verlaufende Querstrebe 16 aufweist.

An jedem der Kreuzungspunkte der Streben **11** endet genau eine der Querstreben 16.

In den Zeilen 14 und Spalten 15 alternieren jeweils Einheitszellen 13 mit freiem Innenquerschnitt und Einheitszellen 13 mit einer Querstrebe 16. Innerhalb einer gegebenen Zeile 14 oder einer gegebenen Spalte 15 weisen sämtliche Querstreben 16 dieselbe Orientierung auf. Die Querstreben 16 benachbarter Zeilen 14 beziehungsweise benachbarter Spalten 15 sind jeweils um 90° gegeneinander gedreht.

Eine Einheitszelle 13 mit freiem Innenquerschnitt ist insbesondere zu zwei Einheitszellen 13 mit Querstreben 16 in einer ersten Richtung und zwei Einheitszellen 13 mit Querstreben 16 in einer zur ersten Richtung senkrecht verlaufenden zweiten Richtung benachbart.

Eine Einheitszelle 13 mit einer Querstrebe 16 ist jeweils zu vier Einheitszellen mit freiem Innenquerschnitt seitlich benachbart.

Eine Einheitszelle 13 mit einer Querstrebe 16 in einer ersten Richtung ist jeweils über Eck zu vier Einheitszellen 13 mit Querstreben 16 in einer zur ersten Richtung senkrecht orientierten zweiten Richtung benachbart.

Eine Einheitszelle 13 mit freiem Innenquerschnitt ist über Eck jeweils mit vier weiteren Einheitszellen 13 mit freiem Innenquerschnitt benachbart.

Die Stützstruktur 10 ist in Einströmrichtung 7 konvex, das heißt nach außen gewölbt, ausgebildet. Alternativ hierzu kann sie auch plan mit einem unteren Rand 17 der Einströmdüse 5 abschließen.

Im Kreuzungspunkt zweier Streben 11 ist jeweils ein stiftförmiges Element 18 angeordnet. Die stiftförmigen Elemente 18 weisen einen quadratischen Querschnitt auf. Wie in der Figur 1 exemplarisch dargestellt ist, können sie auch einen runden Querschnitt aufweisen. Andere Querschnittsformen sind ebenso möglich.

Die stiftförmigen Elemente 18 stehen in Richtung gegen die Einströmrichtung 7 über den oberen Rand 9 der Berandung 6 über. Dies ist nicht zwingend notwendig. Sie können auch freie Enden 19 aufweisen, welche in einer gemeinsamen Ebene mit dem oberen Rand 9 liegen oder in Einströmrichtung gegen den oberen Rand 9 zurückversetzt sind. Letzteres kann vorteilhaft sein, um die Einströmdüse 5 mit einem deckelartigen Verschlusselement zu versehen. Die Einströmdüse 5 kann insbesondere mit einem entsprechenden, in dem Figuren nicht dargestellten Deckel oder deckelartigen Element luftdicht und/oder flüssigkeitsdicht und/oder blickdicht verschlossen werden.

Die freien Enden 19 der stiftförmigen Elemente 18 weisen jeweils eine doppelte Abschrägung 20 auf. Die Abschrägung 20 verläuft jeweils von einem entlang einer Diagonale orientierten Giebel 21.

Der Giebel 21 ist jeweils in Richtung der an den Kreuzungspunkt angrenzenden Querstrebe 16 orientiert.

Die stiftförmigen Elemente 18 sind in Zeilen und Spalten angeordnet. In einer gegebenen Zeile/Spalte alterniert die Ausrichtung der Giebel 21. Entlang einer 45°-Diagonalen weisen sämtliche Giebel 21 dieselbe Orientierung auf.

Die stiftförmigen Elemente 18 können jeweils eine aufgeraute Oberfläche aufweisen. Hierdurch kann ein Kontakt mit dem abgesaugten Kochdunststrom verbessert werden.

Die stiftförmigen Elemente 18 können auch eine glatte Oberfläche aufweisen. Dies erleichtert die Reinigung der Einströmdüse 5.

Die Einströmdüse 5 kann zur Reinigung insbesondere in die Spülmaschine gegeben werden. Sie ist insbesondere aus einem spülmaschinenfesten Material.

Gemäß einer Variante kann die Einströmdüse 5 zur Reinigung und/oder Regenerierung und/oder Aktivierung im Backofen erhitzt werden. Sie ist insbesondere mindestens bis zu einer Temperatur von 200° C, insbesondere mindestens 250° C, insbesondere mindestens 300° C, insbesondere mindestens 400° C hitzebeständig.

Die Stützstruktur 10 liegt in Einströmrichtung 7 hinter den stiftförmigen Elementen 18. Sie befindet sich im eingesetzten Zustand der Einströmdüse 5 insbesondere unterhalb der stiftförmigen Elemente 18.

Die Stützstruktur 10 ist in einem in die Öffnung 2 eingesetzten Zustand der Einströmdüse 5 vorzugsweise im Wesentlichen unsichtbar. Sie ist insbesondere ausschließlich bei Betrachtung aus einem eng begrenzten Winkelbereich sichtbar. Durch die Ausbildung und/oder Anordnung der stiftförmigen Elemente 18 kann insbesondere eine im Wesentlichen geschlossene Oberfläche der Einströmdüse 5 suggeriert werden.

Die Einströmdüse 5 kann insbesondere eine perforierte Oberfläche aufweisen. Hierbei können die freien Strömungsquerschnitte der Einheitszellen 13 die Perforierungen bilden.

Gemäß einer Variante der Erfindung kann die Einströmdüse 5 mit einem oder mehreren Filterelementen versehen sein. Die Filterelemente können insbesondere reversibel abnehmbar mit der Einströmdüse 5, insbesondere mit der Berandung 6 und/oder der Stützstruktur 10 verbunden sein. Die Filterelemente können insbesondere auswechselbar sein. Bei den Filterelementen kann es sich um Fettfilter und/oder Geruchsfilter und/oder Feuchtigkeitsfilter (Feuchtigkeitsabscheider) handeln.

Die Einströmdüse 5 selbst, insbesondere die Stützstruktur 10 und/oder die stiftförmigen Elemente 18 weisen ebenfalls eine Filterwirkung auf. Sie können insbesondere als Fettfilter und/oder als Geruchsfilter und/oder als Feuchtigkeitsfilter ausgebildet sein.

## Patentansprüche

1. Kochfeldsystem (1) aufweisend
1.1. ein Kochfeld (3) mit
1.1.1. mindestens einer Kochstelle (4) und
1.1.2. mindestens einer Öffnung (2) zum Absaugen von Kochdünsten nach unten,
1.1.3. wobei in die mindestens eine Öffnung (2) eine Einströmdüse (5) eingesetzt ist, wobei die Einströmdüse (5)
1.1.3.1. eine als Gitterstruktur ausgebildete Stützstruktur (10) und
1.1.3.2. eine Mehrzahl von auf der Stützstruktur (10) angeordneten, stiftförmigen oder schuppenförmigen Elementen (18) aufweist,
1.1.3.3. wobei die Gitterstruktur eine oder mehrere Teilmengen an Einheitszellen (13) umfasst, wobei die Einheitszellen (13) einer gegebenen Teilmenge jeweils identische Abmessungen aufweisen, und
1.1.3.4. wobei die Gitterstruktur aus Einheitszellen (13) gebildet ist, wobei die Einheitszellen (13) derart ausgebildet sind, dass sie eine Parkettierung der Ebene ermöglichen,
**dadurch gekennzeichnet, dass**
1.2. die Gitterstruktur aus Einheitszellen (13) mit identischem Außenumfang gebildet ist, wobei von zwei seitlich aneinandergrenzenden Einheitszellen (13) jeweils eine einen freien Innenquerschnitt aufweist und eine eine den Innenquerschnitt querende Querstrebe (16),
1.3. die stiftförmigen Elemente (18) jeweils ein freies Ende aufweisen und die freien Enden (19) zweier nächster Nachbarn der stiftförmigen Elemente (18) jeweils unterschiedlich ausgebildet sind,
1.4. die Flächendichte der stiftförmigen oder schuppenförmigen Elemente (18) mindestens 0,1 cm⁻² beträgt,
1.5. wobei die Einströmdüse (5) einen freien Strömungsquerschnitt aufweist, welcher mindestens so groß ist wie 25% eines Gesamtquerschnitts der Einströmdüse (5) und
1.6. wobei stiftförmigen oder schuppenförmigen Elemente (18) jeweils im Bereich von Kreuzungspunkten der Stützstruktur (10) mit der Stützstruktur (10) verbunden sind.

2. Kochfeldsystem (1) gemäß Anspruch 1, **dadurch gekennzeichnet, dass** die Gitterstruktur mehrere Teilmengen an Einheitszellen (13) umfasst, wobei es unterschiedliche Typen von Einheitszellen (13) gibt, und wobei die Einheitszellen (13) unterschiedlicher Teilmengen jeweils unterschiedliche Abmessungen aufweisen.

3. Kochfeldsystem (1) gemäß einem der vorhergehenden Ansprüche,
**dadurch gekennzeichnet, dass**
3.1. die Stützstruktur (10) und/oder die stiftförmigen oder schuppenförmigen Elemente (18) als Fettfilter und/oder als Geruchsfilter und/oder als Feuchtigkeitsfilter ausgebildet ist oder
3.2. sie mit einem Fettfilter und/oder einem Geruchsfilter und/oder einem Feuchtigkeitsfilter verbunden ist.

4. Kochfeldsystem (1) gemäß einem der vorhergehenden Ansprüche, **dadurch gekennzeichnet, dass** die Stützstruktur (10) derart ausgebildet ist, dass ein Durchsichtwinkelbereich durch die Einströmdüse höchstens 90° beträgt.

5. Kochfeldsystem (1) gemäß einem der vorhergehenden Ansprüche **dadurch gekennzeichnet, dass** die stiftförmigen oder schuppenförmigen Elemente (18) einzeln oder als zusammenhängende Struktur von der Stützstruktur (10) abnehmbar sind.

6. Kochfeldsystem (1) gemäß einem der vorhergehenden Ansprüche **dadurch gekennzeichnet, dass** die Stützstruktur (10) derart ausgebildet ist, dass ein minimaler kleinster Strömungsquerschnitt der Einheitszellen (13) größer ist als ein bei Senkrechtsprojektion optisch durchlässiger Bereich der Einheitszellen (13).

## Claims

1. Hob system (1) comprising
1.1. a hob (3) with
1.1.1. at least one hotplate (4) and
1.1.2. at least one opening (2) for downward extraction of cooking vapours,
1.1.3. wherein an inflow nozzle (5) is inserted in at least one opening (2), wherein the inflow nozzle (5) comprises
1.1.3.1. a supporting structure (10) designed as a grid structure and
1.1.3.2. a plurality of pin-like or shingle-type elements (18) arranged on the supporting structure (10),
1.1.3.3 wherein the grid structure comprises one or more subsets of unitary cells (13), wherein the unitary cells (13) of a given subset each have identical dimensions, and
1.1.3.4. wherein the grid structure is formed from unitary cells (13), wherein the unitary cells (13) are designed in such a way that they enable tiling of the plane,
**characterized in that**
1.2. the grid structure is formed from unitary cells (13) with identical outer periphery, wherein of any two laterally adjacent unitary cells (13), one has a free inner cross-section and one has a transverse strut (16) traversing the inner cross-section,
1.3. the pin-like elements (18) each have a free end and the free ends (19) of two closest neighbouring pin-like elements (18) are each configured differently,
1.4. the surface density of the pin-like or shingle-type elements (18) is at least 0.1 cm⁻²,
1.5. wherein the inflow nozzle (5) comprises a free flow cross-section which is at least as large as 25% of a total cross-section of the inflow nozzle (5) and
1.6. wherein pin-shaped or shingle-type elements (18) are connected to the support structure (10) at each intersection points of the support structure (10).

2. Hob system (1) according to claim 1, **characterized in that** the grid structure comprises a plurality of subsets of unitary cells (13), wherein there are different types of unitary cells (13), and wherein the unitary cells (13) of different subsets each have different dimensions.

3. Hob system (1) according to any of the preceding claims,
**characterized in that**
3.1. the supporting structure (10) and/or the pin-like or shingle-type elements (18) is/are formed as a grease filter and/or an odour filter and/or as a moisture filter, or
3.2. it is connected to a grease filter and/or an odour filter and/or a moisture filter.

4. Hob system (1) according to any of the preceding claims,
**characterized in that** the support structure (10) is designed such that a clear viewing angle range for the inflow nozzle is at most 90°.

5. Hob system (1) according to one of the preceding claims,
**characterized in that** the pin-shaped or shingle-type elements (18) can be removed individually or as a continuous structure from the support structure (10).

6. Hob system (1) according to one of the preceding claims,
**characterized in that** the support structure (10) is designed such that a minimum flow cross-section of the unitary cells (13) is larger than an optically transparent area of the unitary cells (13) when viewed in vertical projection.

## Revendications

1. Système de table de cuisson (1) comportant
1.1. une table de cuisson (3) avec
1.1.1. au moins une surface de cuisson (4) et
1.1.2. au moins une ouverture (2) pour l'aspiration de vapeurs de cuisson vers le bas,
1.1.3. dans lequel une buse d'admission (5) est insérée dans ladite au moins une ouverture (2), dans lequel la buse d'admission (5) comporte
1.1.3.1. une structure de support (10) formée comme une structure en grille (10) et
1.1.3.2. une pluralité d'éléments (18) en forme de tiges ou en forme d'écailles, disposés sur la structure de support (10),
1.1.3.3. dans lequel la structure en grille comprend un ou plusieurs sous-ensembles de cellules unitaires (13), dans lequel les cellules unitaires (13) d'un sous-ensemble donné présentent chacune des dimensions identiques ; et
1.1.3.4. dans lequel la structure en grille est formée à partir de cellules unitaires (13), dans lequel les cellules unitaires (13) sont configurées de telle sorte qu'elles permettent un parquetage du plan ;
**caractérisé en ce que**
1.2. la structure en grille est formée à partir de cellules unitaires (13) ayant une périphérie extérieure identique, dans lequel une parmi deux cellules unitaires (13) latéralement adjacentes a respectivement une section transversale intérieure libre et une a une nervure transversale (16) traversant la section transversale intérieure,
1.3. les éléments en forme de tiges (18) comportent respectivement une extrémité libre et les extrémités libres (19) de deux éléments en forme de tiges (18) voisins les plus proches sont respectivement configurées de façon différente ;
1.4. la densité de surface des éléments en forme de tiges ou en forme d'écailles (18) est d'au moins 0,1 cm⁻² ;
1.5. dans lequel la buse d'admission (5) a une section transversale d'écoulement libre qui est au moins égale à 25 % d'une section transversale totale de la buse d'admission (5), et
1.6. dans lequel des éléments en forme de tiges ou en forme d'écailles (18) sont respectivement reliés à la structure de support (10) au niveau de points de croisement de la structure de support (10).

2. Système de table de cuisson (1) selon la revendication 1, **caractérisé en ce que** la structure en grille comprend plusieurs sous-ensembles de cellules unitaires (13), dans lequel il existe différents types de cellules unitaires (13), et dans lequel les cellules unitaires (13) de différents sous-ensembles présentent respectivement différentes dimensions.

3. Système de table de cuisson (1) selon l'une des revendications précédentes,
**caractérisé en ce que**
3.1. la structure de support (10) et/ou les éléments en forme de tiges ou en forme d'écailles (18) sont réalisés sous forme de filtres à graisses et/ou filtres anti-odeurs et/ou de filtres anti-humidité ou
3.2. celle-ci est reliée à un filtre à graisses et/ou un filtre anti-odeur et/ou un filtre anti-humidité.

4. Système de table de cuisson (1) selon l'une des revendications précédentes, **caractérisé en ce que** la structure de support (10) est conçue de telle sorte qu'une plage d'angle de vision à travers la buse d'admission est d'au plus 90°.

5. Système de table de cuisson (1) selon l'une des revendications précédentes, **caractérisé en ce que** les éléments en forme de tiges ou en forme d'écailles (18) peuvent être retirés de la structure de support (10) de façon individuelle ou comme une structure monobloc.

6. Système de table de cuisson (1) selon l'une des revendications précédentes, **caractérisé en ce que** la structure de support (10) est configurée de telle sorte qu'une plus petite section transversale d'écoulement minimale des cellules unitaires (13) est supérieure à une zone des cellules unitaires (13) optiquement transmissive à une projection orthogonale.
